# EUROPÄISCHE PATENTSCHRIFT

(11) **EP 3 273 066 B1**
(45) Veröffentlichungstag und Bekanntmachung des Hinweises auf die Patenterteilung: **15.06.2022**
(21) Anmeldenummer: 17180706.8
(22) Anmeldetag: 11.07.2017
(51) Int. Cl.: F04D 29/28, F04D 29/30, F04D 17/00

(54) **GEBLÄSERAD**
BLOWER WHEEL
ROUE DE VENTILATEUR

(30) Priorität: 22.07.2016 DE 102016113589
(43) Veröffentlichungstag der Anmeldung: 24.01.2018
(73) Patentinhaber: ebm-papst Landshut GmbH, 84030 Landshut (DE)
(72) Erfinder: SCHMIDT, Tobias, 84030 Ergolding (DE); KEBER, Roland, 84109 Wörth a. d. Isar (DE); KOPPER, Jan, 84028 Landshut (DE); DEININGER, Martin, 84036 Kumhausen (DE)
(74) Vertreter: Staeger & Sperling Partnerschaftsgesellschaft mbB

(56) Entgegenhaltungen:
- EP-A1- 0 627 560
- EP-A1- 2 058 525
- EP-A2- 2 492 513

## Beschreibung

Die Erfindung betrifft ein Gebläserad mit einer Deckscheibe und einer Tragscheibe sowie einer Vielzahl zwischen der Deckscheibe und der Tragscheibe über den Umfang des Gebläserads verteilt angeordneten Gebläseradschaufeln. Das Gebläserad wird vornehmlich als Radialgebläserad ausgebildet und bei Radialgebläsen eingesetzt.

Derartige Gebläseräder sind aus dem Stand der Technik bekannt. Beispielsweise offenbart die WO 2006/013067 A2 verschiedene Ausführungen von Gebläserädern, mit und ohne Tragscheibe. Weiterer druckschriftlicher Stand der Technik im vorliegenden technischen Gebiet ist aus den Dokumenten EP 2 058 525 A1, EP 2 492 513 A2 und EP 0 627 560 A1 bekannt.

Die bekannten Gebläseräder funktionieren in der Praxis sehr gut und erreichen einen hohen Wirkungsgrad bei geringer Geräuschbildung. Die Anforderungen an die Gebläseräder steigen diesbezüglich jedoch stetig weiter, so dass es Aufgabe der Erfindung ist, die bekannten Gebläseräder derart weiterzubilden, dass eine noch effizientere Förderung von Luft/Gasen oder Gasgemischen bei geringen Herstellungskosten erreicht werden kann.

Diese Aufgabe wird durch die Merkmalskombination gemäß Patentanspruch 1 gelöst.

Erfindungsgemäß wird ein Gebläserad mit einer Deckscheibe und einer Tragscheibe sowie einer Vielzahl zwischen der Deckscheibe und der Tragscheibe über den Umfang des Gebläserads verteilt angeordneten Gebläseradschaufeln vorgeschlagen, wobei an der Tragscheibe an einer Rotationsachse des Gebläserads eine Nabe ausgebildet ist und die Deckscheibe eine sich um die Rotationsachse erstreckende axiale Einlassöffnung aufweist. Die Gebläseradschaufeln weisen jeweils einen radial innen endenden Schaufelabschnitt auf, in dem die Schaufelkanten zumindest abschnittsweise bogenförmig verlaufen und sich in axialer Richtung bis zur Tragscheibe erstrecken. Die Tragscheibe bildet einen sich in radialer Richtung erstreckenden Schaufelkantenüberdeckungsabschnitt, in dem die axialen Stirnkanten der Gebläseradschaufeln an der Tragscheibe anliegen, wobei eine gesamte radiale Länge des Schaufelkantenüberdeckungsabschnitts geringer ist als diejenige der einzelnen Gebläseradschaufeln.

Die zumindest abschnittsweise bogenförmigen radial innen endenden Schaufelabschnitten der Gebläseradschaufeln liegen im Bereich der Einlassöffnung und werden im Betrieb des Gebläserads unmittelbar von der Strömung angeströmt. Die Kombination dieser geometrischen Formgebung der radial innen endenden zumindest abschnittsweise bogenförmigen Schaufelabschnitte mit dem gegenüber der radialen Länge der einzelnen Gebläseradschaufeln verkürzten radialen Schaufelkantenüberdeckungsabschnitt der Tragscheibe wird der aerodynamische Wirkungsgrad durch eine Reduzierung der Strömungsverluste messbar gegenüber aus dem Stand der Technik bekannten Gebläserädern erhöht.

In einer vorteilhaften Ausführung liegen die Schaufelkanten der Gebläseradschaufeln in dem radial innen endenden Schaufelabschnitt jeweils frei und sind von der Deckscheibe unbedeckt. Die Strömung trifft nach dem Eintritt durch die Einlassöffnung somit direkt auf die speziell geformten radial innen endenden Schaufelabschnitte der Gebläseradschaufeln, deren bogenförmiger Abschnitt konvex nach innen weisend gebogen ist. Vorteilhafterweise sind alle Gebläseradschaufeln vorwärts- oder rückwärtsgekrümmt und bezüglich der Form jeweils identisch ausgebildet.

In einer aus strömungstechnischer sowie fertigungstechnischer Sicht günstigen Variante ist das Gebläserad dadurch gekennzeichnet, dass der Durchmesser des sich an die Rotationsachse anschließenden Abschnitts der Tragscheibe geringer ist als der Durchmesser der Einlassöffnung der Deckscheibe. Bei axialer Draufsicht auf die Einlassöffnung ist somit der Umfangsrand dieses Abschnitts der Tragscheibe erkennbar. Das Gebläserad wird vorteilhafterweise einteilig ausgebildet. Bevorzugtes Material ist Kunststoff.

Ferner ist in einer Ausführungsvariante vorgesehen, dass die Gebläseradschaufeln im jeweils radial innen endenden Schaufelabschnitt, in dem die Schaufelkanten zumindest abschnittsweise bogenförmig verlaufen, einen an die Deckscheibe angrenzenden Schaufelkantenabschnitt aufweisen, in denen die Schaufelkanten in einem seitlichen Querschnitt gesehen radial geradlinig verlaufen.

Zusätzlich oder alternativ wird vorgesehen, dass die Gebläseradschaufeln im jeweils radial innen endenden Schaufelabschnitt, in dem die Schaufelkanten zumindest abschnittsweise bogenförmig verlaufen, einen an die Tragscheibe angrenzenden Schaufelkantenabschnitt aufweisen, in denen die Schaufelkanten in einem seitlichen Querschnitt gesehen axial geradlinig verlaufen.

In einer weiter alternativen Ausführungsform ist vorgesehen, dass die Gebläseradschaufeln im jeweils radial innen endenden Schaufelabschnitt, in dem die Schaufelkanten zumindest abschnittsweise bogenförmig verlaufen, einen an die Deckscheibe angrenzenden Schaufelkantenabschnitt aufweisen, in denen die Schaufelkanten in einem seitlichen Querschnitt geradlinig in einem Winkel gegenüber einer Radialebene verlaufen, der größer als Null, vorzugsweise in einem Bereich von 10 - 30° ist.

Zusätzlich oder alternativ zur vorstehend beschriebenen Ausführung wird in einer Ausführung vorgesehen, dass die Gebläseradschaufeln im jeweils radial innen endenden Schaufelabschnitt, in dem die Schaufelkanten zumindest abschnittsweise bogenförmig verlaufen, einen an die Tragscheibe angrenzenden Schaufelkantenabschnitt aufweisen, in denen die Schaufelkanten in einem seitlichen Querschnitt geradlinig in einem Winkel gegenüber einer Axialebene verlaufen, der größer als Null, vorzugsweise in einem Bereich von 10 - 30° ist.

Die Gebläseradschaufeln weisen demzufolge im jeweils radial innen endenden Schaufelabschnitt stets einen bogenförmigen, nach innen gerichteten konvexen Abschnitt auf, der sich entweder unmittelbar an die Tragscheibe und/oder Deckscheibe anschließt. Oder es wird zusätzlich ein an die Tragscheibe und/oder an die Deckscheibe angrenzender Schaufelkantenabschnitt vorgesehen, der sich zwischen dem bogenförmigen Abschnitt und der Trag- und/oder Deckscheibe erstreckt. Der an die Tragscheibe angrenzende Schaufelkantenabschnitt verläuft geradlinig parallel oder geneigt zur Rotationsachse bzw. einer Axialebene. Der an die Deckscheibe angrenzende Schaufelkantenabschnitt verläuft geradlinig parallel oder geneigt zu einer Radialebene.

Bei den vorstehend beschriebenen Ausführungen ist strömungstechnisch günstig, wenn die Länge F1 des an die Deckscheibe angrenzenden geradlinig verlaufenden Schaufelkantenabschnitts gegenüber einer maximalen axialen Höhe b1 der Gebläseradschaufeln im jeweils radial innen endenden Schaufelabschnitt in einem Bereich liegt, dass gilt 0 < F1/b1 ≤ 0,75.

Ferner ist strömungstechnisch vorteilhaft, wenn eine Länge F2 des an die Tragscheibe angrenzenden geradlinig verlaufenden Schaufelkantenabschnitts gegenüber einer maximalen axialen Höhe b1 der Gebläseradschaufeln im jeweils radial innen endenden Schaufelabschnitt in einem Bereich liegt, dass gilt 0 < F2/b1 ≤ 0,75.

In einer alternativen Ausführungsvariante des Gebläserads erstreckt sich der jeweils bogenförmig verlaufende Abschnitt der Schaufelkanten des jeweils radial innen endenden Schaufelabschnitts bis an die Deckscheibe und/oder die Tragscheibe. Dann wird auf geradlinig verlaufende Schaufelkantenabschnitte verzichtet.

Bei einem strömungstechnisch ferner günstigen Ausführungsbeispiel des Gebläserads ist vorgesehen, dass das Verhältnis zwischen der maximalen axialen Höhe b1 der Gebläseradschaufeln und der maximalen Höhe H1 zwischen dem Einlassöffnungsrand und der axialen Innenfläche der Tragscheibe in einem Bereich liegt, dass gilt 0,6 ≤ b1/H1 ≤ 0,9.

In einer Weiterbildung des Gebläserads wird vorgesehen, dass das Verhältnis zwischen einer Länge A1, über welche die Gebläseradschaufeln an einem sich an die Rotationsachse anschließenden Abschnitt der Tragscheibe anliegen, und dem Gebläseraddurchmesser D in einem Bereich liegt, dass gilt 0,02 ≤ A1/D ≤ 0,25. Soweit die Gebläseradschaufeln geradlinig verlaufen entspricht die Länge A1 einer Geraden, bei gekrümmten Gebläseradschaufeln bestimmt sich die Länge A1 über das Linienintergral.

Zur verbesserten Herstellbarkeit des Gebläserads weisen die Gebläseradschaufeln erfindungsgemäß einen Anbindungsabschnitt an die Deckscheibe auf, wobei der Anbindungsabschnitt in einer axialen Draufsicht radial durch die Schaufel geschnitten eine Breite t2 und die Gebläseradschaufeln in einer axialen Draufsicht im radial innen endenden Schaufelabschnitt eine Breite t1 aufweisen, und bezüglich des Verhältnisses der Breiten gilt 0,16 ≤ t1/t2 ≤ 0,8.

In einer Weiterbildung weist die Tragscheibe einen Ring auf, der sich in radialer Richtung beabstandet zu einem sich an die Rotationsachse anschließenden Abschnitt der Tragscheibe anschließt, wobei die axialen Stirnkanten der Gebläseradschaufeln an dem Ring der Tragscheibe anliegen und von diesem axial überdeckt sind. Der Ring bildet einen Anteil der gesamten radialen Länge des Schaufelkantenüberdeckungsabschnitts. Durch den Abstand zum radial weiter innen liegenden Abschnitt der Tragscheibe ist sichergestellt, dass die axialen Schaufelkanten zumindest abschnittsweise von der Tragscheibe nicht überdeckt sind, um die strömungstechnischen erfindungsgemäßen Vorteile zu erzielen.

Der Ring ist in einer vorteilhaften Variante am radialen Außenrand der Gebläseradschaufeln angeordnet und schließt bündig mit einer axial angrenzenden radialen Außenkante der Gebläseradschaufeln ab.

Das Gebläserad ist in einer Ausführungsvariante derart ausgebildet, dass sich die Gebläseradschaufeln in radialer Richtung über die Deckscheibe hinaus erstrecken.

In einer Weiterbildung des Gebläserads ist ferner vorgesehen, dass es radial kürzere Zwischenschaufeln aufweist, die ausschließlich an der Deckscheibe und dem Ring befestigt sind.

Strömungstechnisch ist ferner eine Ausführungsvariante des Gebläserads vorteilhaft, bei der sich die Gebläseradschaufeln in axialer Draufsicht gesehen im radial innen endenden Schaufelabschnitt tangential zu einer Kreisebene um die Rotationsachse erstrecken.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine axiale Draufsicht auf ein Ausführungsbeispiel des Gebläserads;
- Fig. 2: eine Schnittansicht A-A aus Fig. 1;
- Fig. 2a: eine Schnittansicht durch die Rotationsachse des Gebläserads aus Fig. 1;
- Fig. 3: eine Schnitt-Detailansicht X aus Fig. 1;
- Fig. 4a: eine erste Variante der Schaufelkanten im radial innen endenden Schaufelabschnitt;
- Fig. 4b: eine zweite Variante der Schaufelkanten im radial innen endenden Schaufelabschnitt;
- Fig. 4c: eine dritte Variante der Schaufelkanten im radial innen endenden Schaufelabschnitt.

Die Figuren sind beispielhaft schematisch, wobei gleiche Bezugszeichen stets gleiche Teile benennen.

In den Figuren 1, 2 und 2a sind in einer axialen Draufsicht sowie in seitlichen Schnittansichten A-A und B-B ein Ausführungsbeispiel eines einteiligen Radial-Gebläserads 1 mit einer im Querschnitt gebogen verlaufenden Deckscheibe 2, einer Tragscheibe 3 und einer Vielzahl zwischen der Deckscheibe 2 und der Tragscheibe 3 über den Umfang des Gebläserads 1 verteilt angeordneten Gebläseradschaufeln 4 dargestellt. Das Gebläserad 1 weist in der Deckscheibe 2 eine axiale Einlassöffnung 6 zum Ansaugen von Luft und/oder Gasgemischen auf. An der radialen Außenseite des Gebläserads 1 befindet sich der Austritt 25 zum Ausblasen der Luft und/oder der Gasgemischen.

Um die zentrale Rotationsachse erstreckt sich radial auswärts anteilig die Tragscheibe 3 in axialer Richtung konvex gebogen und bildet die Nabe 5 des Gebläserads 1. Am radialen Randabschnitt umschließt der Ring 16 die axial oder schräg zur Tragscheibe 3 gerichteten Stirnkanten der Gebläseradschaufeln 4 und bildet mithin einen radial außen liegenden beabstandeten Anteil der Tragscheibe.

Die Gebläseradschaufeln 4 weisen jeweils einen radial innen endenden Schaufelabschnitt 7 auf, in dem die Schaufelkanten 8 abschnittsweise bogenförmig verlaufen und sich in axialer Richtung bis zur Tragscheibe 3 erstrecken und einstückig in diese übergehen. Die Tragscheibe 3 bildet mit dem Ring 16 einen sich in radialer Richtung erstreckenden Schaufelkantenüberdeckungsabschnitt 9, in dem die axialen Stirnkanten der Gebläseradschaufeln 4 von der Tragscheibe 3 jeweils überdeckt und einstückig mit ihr verbunden sind. Die gesamte radiale Länge des Schaufelkantenüberdeckungsabschnitts 9 ist geringer als diejenige der einzelnen Gebläseradschaufeln 4, so dass die axialen Schaufelkanten in allen Abschnitten, in denen weder die Tragscheibe 3 noch der Ring 16 ausgebildet sind, unbedeckt sind und in axialer Richtung frei liegen. Die Gebläseradschaufeln 4 verlaufen im radial innen endenden Schaufelabschnitt 7 tangential zu einer gedachten Kreisebene um die Rotationsachse.

Zwischen den sich durchgehend von der Tragscheibe 3 bis zum radialen Au-βenrand des Gebläserads 1 erstreckenden Gebläseradschaufeln 4 sind jeweils radial kürzere Zwischenschaufeln 24 vorgesehen, die ausschließlich mit dem Ring 16 und der Deckscheibe 2 verbunden sind. Die Zwischenschaufeln 24 sind mit ihrem radial innen liegenden Randabschnitt von einem radialen Außenrand des sich von der Nabe 5 nach radial außen erstreckenden Abschnitts der Tragscheibe 3 beabstandet.

Der in Fig. 2a nachvollziehbare Durchmesser D1 des sich an die Rotationsachse anschließenden Abschnitts der Tragscheibe 3 ist geringer als der Durchmesser D2 der Einlassöffnung 6 der Deckscheibe 2.

Wie im Schnitt C der Detailansicht X gemäß Figur 3 zu entnehmen, umfassen die Gebläseradschaufeln 4 einen Anbindungsabschnitt 15 an die Deckscheibe 2, in dem ihre Breite t2 größer ausgebildet ist als im radial innen endenden Schaufelabschnitt 7, in dem sie eine Breite t1 aufweisen. Das Verhältnis von t1/t2 weist in der gezeigten Ausführung den Wert 0,6 auf. Der Anbindungsabschnitt 15 erstreckt sich radial auswärts über die gesamte Länge der Gebläseradschaufel 4 entlang der Deckscheibe 2.

Unter Bezugnahme auf die Figuren 4a - 4c werden drei alternative Ausführungsbeispiele der Schaufelkanten 8 im radial innen endenden Schaufelabschnitt 7 gezeigt. In Variante gemäß Fig. 4a weisen die Schaufelkanten 8 der Gebläseradschaufeln 4 im jeweils radial innen endenden Schaufelabschnitt 7 drei Schaufelkantenabschnitte auf. Der an die Deckscheibe 2 angrenzende Schaufelkantenabschnitt 10 verläuft geradlinig im Winkel α=15° gegenüber einer ebenen gedachten Radialebene. Der sich an den Schaufelkantenabschnitt 10 unmittelbar anschließende Schaufelkantenabschnitt 13 ist bogenförmig und konvex nach radial innen, wobei seine Bogenform eine konstante Rundung aufweist. Der sich an den Schaufelkantenabschnitt 13 unmittelbar anschließende Schaufelkantenabschnitt 11 grenzt an die Tragscheibe 3 an und erstreckt sich geradlinig in einem Winkel β=10° gegenüber einer gedachten Axialebene bzw. der Rotationsachse.

Die Ausführungsvariante gemäß Fig. 4b ist identisch zu derjenigen aus Fig. 4a bis auf, dass sich die beiden Schaufelkantenabschnitte 10 und 11 radial bzw. axial geradlinig parallel zur gedachten Radialebene bzw. Axialebene erstrecken. In den Ausführungsvarianten gemäß Fig. 4a und 4b ist das Verhältnis der Länge F1 des an die Deckscheibe 2 angrenzenden geradlinig verlaufenden Schaufelkantenabschnitts 10 gegenüber der maximalen axialen Höhe b1 der Gebläseradschaufeln 4 im jeweils radial innen endenden Schaufelabschnitt 7 bei einem Wert von 0,35 (Fig. 4a) bzw. 0,45 (Fig. 4b). Zudem ist das Verhältnis der Länge F2 des an die Tragscheibe 3 angrenzenden geradlinig verlaufenden Schaufelkantenabschnitts 11 gegenüber der maximalen axialen Höhe b1 der Gebläseradschaufeln 4 im jeweils radial innen endenden Schaufelabschnitt 7 bei einem Wert von 0,25 (Fig. 4a) bzw. 0,3 (Fig. 4b). Die maximale Höhe b1 bestimmt dabei die Strömungseintrittshöhe von der Tragscheibe 3 in den sich radial anschließenden Gebläseradabschnitt mit frei liegenden axialen Schaufelkanten.

Zudem liegt in beiden Varianten gem. Fig. 4a und 4b das Verhältnis zwischen der maximalen axialen Höhe b1 der Gebläseradschaufeln 4 und der maximalen Höhe H1 zwischen dem Einlassöffnungsrand 14 und der axialen Innenfläche der Tragscheibe 3 bei einem Wert von 0,75.

Gemäß der Ausführungsvariante nach Fig. 4c schließt sich der bogenförmige konvexe Schaufelkantenabschnitt 13 unmittelbar an die Tragscheibe 3 an. Der sich an den Schaufelkantenabschnitt 13 unmittelbar anschließende Schaufelkantenabschnitt 10 grenzt an die Deckscheibe 2 an und erstreckt sich geradlinig in einem Winkel α=15° gegenüber einer ebenen gedachten Radialebene. Die Rundung des bogenförmigen konvexen Schaufelkantenabschnitts 13 ist geringer als in den Ausführungen gemäß Fig. 4a und 4b.

In allen drei Ausführungen gemäß Fig. 4a - 4c ist die auch in Figur 1 gekennzeichnete Länge A1, über welche die Gebläseradschaufeln 4 an dem sich an die Rotationsachse anschließenden Abschnitt der Tragscheibe 3 anliegen. Das heißt, die Länge A1 bemisst sich entlang von dem freien innen liegenden Ende der Gebläseradschaufeln bis zum radialen Abschluss des mittig vorgesehenen Abschnitts der Tragscheibe3 unter Außerachtlassung des Rings 16. In allen Ausführungen sind axial gerade Gebläseradschaufeln 4 verwendet. Das Verhältnis zwischen der Länge A1 und dem Gebläseraddurchmesser D nimmt einen Wert von A1/D=0,12 ein.

## Patentansprüche

1. Gebläserad mit einer Deckscheibe (2) und einer Tragscheibe (3) sowie einer Vielzahl zwischen der Deckscheibe (2) und der Tragscheibe (3) über den Umfang des Gebläserads verteilt angeordneten Gebläseradschaufeln (4), wobei an der Tragscheibe (3) an einer Rotationsachse des Gebläserads (1) eine Nabe (5) ausgebildet ist und die Deckscheibe (2) eine sich um die Rotationsachse erstreckende axiale Einlassöffnung (6) aufweist, wobei die Gebläseradschaufeln (4) jeweils einen radial innen endenden Schaufelabschnitt (7) aufweisen, in dem die Schaufelkanten (8) zumindest abschnittsweise bogenförmig verlaufen und sich in axialer Richtung bis zur Tragscheibe (3) erstrecken, wobei die Tragscheibe (3) einen sich in radialer Richtung erstreckenden Schaufelkantenüberdeckungsabschnitt (9) bildet, in dem die axialen Stirnkanten der Gebläseradschaufeln (4) an der Tragscheibe (3) anliegen, wobei eine gesamte radiale Länge des Schaufelkantenüberdeckungsabschnitts (9) geringer ist als diejenige der einzelnen Gebläseradschaufeln (4), **dadurch gekennzeichnet dass** die Gebläseradschaufeln (4) einen Anbindungsabschnitt (15) an die Deckscheibe (2) aufweisen, wobei der Anbindungsabschnitt (15) in einer axialen Draufsicht eine Breite t2 und die Gebläseradschaufeln (4) in einer axialen Draufsicht im radial innen endenden Schaufelabschnitt (7) eine Breite t1 aufweisen, wobei ein Verhältnis der Breiten gilt 0,16 ≤ t1/t2 ≤ 0,8.

2. Gebläserad nach Anspruch 1, **dadurch gekennzeichnet, dass** die Schaufelkanten der Gebläseradschaufeln (4) in dem radial innen endenden Schaufelabschnitt (7) jeweils frei liegen und von der Deckscheibe (2) unbedeckt sind.

3. Gebläserad nach Anspruch 1 oder 2, **dadurch gekennzeichnet, dass** ein Durchmesser (D1) eines sich an die Rotationsachse anschließenden Abschnitts der Tragscheibe (3) geringer ist als ein Durchmesser (D2) der Einlassöffnung der Deckscheibe (2).

4. Gebläserad nach einem der vorigen Ansprüche 1 bis 3, **dadurch gekennzeichnet, dass** die Gebläseradschaufeln (4) im jeweils radial innen endenden Schaufelabschnitt (7), in dem die Schaufelkanten zumindest abschnittsweise bogenförmig verlaufen, einen an die Deckscheibe (2) angrenzenden Schaufelkantenabschnitt (10) aufweisen, in denen die Schaufelkanten in einem seitlichen Querschnitt gesehen radial geradlinig verlaufen.

5. Gebläserad nach einem der vorigen Ansprüche, **dadurch gekennzeichnet, dass** die Gebläseradschaufeln (4) im jeweils radial innen endenden Schaufelabschnitt (7), in dem die Schaufelkanten zumindest abschnittsweise bogenförmig verlaufen, einen an die Tragscheibe (3) angrenzenden Schaufelkantenabschnitt (11) aufweisen, in denen die Schaufelkanten in einem seitlichen Querschnitt gesehen axial geradlinig verlaufen.

6. Gebläserad nach einem der vorigen Ansprüche 1 bis 3, **dadurch gekennzeichnet, dass** die Gebläseradschaufeln (4) im jeweils radial innen endenden Schaufelabschnitt (7), in dem die Schaufelkanten zumindest abschnittsweise bogenförmig verlaufen, einen an die Deckscheibe (2) angrenzenden Schaufelkantenabschnitt (10) aufweisen, in denen die Schaufelkanten in einem seitlichen Querschnitt geradlinig in einem Winkel (α) gegenüber einer Radialebene verlaufen, der größer als Null ist.

7. Gebläserad nach einem der vorigen Ansprüche 1 bis 3 und 6, **dadurch gekennzeichnet, dass** die Gebläseradschaufeln (4) im jeweils radial innen endenden Schaufelabschnitt (7), in dem die Schaufelkanten zumindest abschnittsweise bogenförmig verlaufen, einen an die Tragscheibe (3) angrenzenden Schaufelkantenabschnitt (11) aufweisen, in denen die Schaufelkanten in einem seitlichen Querschnitt geradlinig in einem Winkel (β) gegenüber einer Axialebene verlaufen, der größer als Null ist.

8. Gebläserad nach einem der vorigen Ansprüche 4 bis 7, **dadurch gekennzeichnet, dass** eine Länge F1 des an die Deckscheibe (2) angrenzenden geradlinig verlaufenden Schaufelkantenabschnitts (10) gegenüber einer maximalen axialen Höhe b1 der Gebläseradschaufeln (4) im jeweils radial innen endenden Schaufelabschnitt (7) in einem Bereich liegt, dass gilt 0 < F1/b1 ≤ 0,75.

9. Gebläserad nach einem der vorigen Ansprüche 4 bis 8, **dadurch gekennzeichnet, dass** eine Länge F2 des an die Tragscheibe (3) angrenzenden geradlinig verlaufenden Schaufelkantenabschnitts (11) gegenüber einer maximalen axialen Höhe b1 der Gebläseradschaufeln (4) im jeweils radial innen endenden Schaufelabschnitt in einem Bereich liegt, dass gilt 0 < F2/b1 ≤ 0,75.

10. Gebläserad nach einem der vorigen Ansprüche 1 bis 3, **dadurch gekennzeichnet, dass** sich der jeweils bogenförmig verlaufende Abschnitt (13) der Schaufelkanten des jeweils radial innen endenden Schaufelabschnitts (7) bis an die Deckscheibe (2) und/oder die Tragscheibe (3) erstreckt.

11. Gebläserad nach einem der vorigen Ansprüche, **dadurch gekennzeichnet, dass** ein Verhältnis zwischen einer maximalen axialen Höhe b1 der Gebläseradschaufeln (4) und maximalen Höhe H1 zwischen einem Einlassöffnungsrand (14) und der axialen Innenfläche der Tragscheibe (3) in einem Bereich liegt, dass gilt 0,6 ≤ b1/H1 ≤ 0,9 und/oder dass ein Verhältnis zwischen einer Länge A1, über welche die Gebläseradschaufeln (4) an einem sich an die Rotationsachse anschließenden Abschnitt der Tragscheibe (3) anliegen, und dem Gebläseraddurchmesser D in einem Bereich liegt, dass gilt 0,02 ≤ A1/D ≤ 0,25.

12. Gebläserad nach einem der vorigen Ansprüche, **dadurch gekennzeichnet, dass** die Tragscheibe (3) einen Ring (16) aufweist, der sich in radialer Richtung beabstandet zu einem sich an die Rotationsachse anschließenden Abschnitt der Tragscheibe (3) anschließt, wobei die axialen Stirnkanten der Gebläseradschaufeln (4) an dem Ring (16) der Tragscheibe (3) anliegen und von diesem axial überdeckt sind, und wobei der Ring (16) einen Teil der gesamten radiale Länge des Schaufelkantenüberdeckungsabschnitts (9) bildet.

13. Gebläserad nach dem der vorigen Anspruch, **dadurch gekennzeichnet, dass** der Ring (16) am radialen Außenrand der Gebläseradschaufeln (4) angeordnet ist und/oder sich die Gebläseradschaufeln (4) in radialer Richtung über die Deckscheibe (2) hinaus erstrecken.

14. Gebläserad nach einem der vorigen Ansprüche, **dadurch gekennzeichnet, dass** sich die Gebläseradschaufeln (4) in einer axialen Draufsicht gesehen im radial innen endenden Schaufelabschnitt (7) tangential zu einer Kreisebene um die Rotationsachse erstrecken und/oder dass es radial kürzere Zwischenschaufeln aufweist, die ausschließlich an der Deckscheibe (2) und dem Ring (16) befestigt sind.

## Claims

1. An impeller with a cover plate (2) and a support plate (3) as well as a multitude of impeller blades (4) that are distributed between the cover plate (2) and the support plate (3) over the circumference of the impeller, wherein a hub (5) is formed on the support plate (3) at an axis of rotation of the impeller (1), and the cover plate (2) has an axial inlet opening (6) that extends around the axis of rotation, wherein each of the impeller blades (4) has a blade portion (7) which ends radially on the inside and in which the blade edges (8) are curved at least in part and extend in the axial direction to the support plate (3), the support plate (3) forming a blade edge overlapping portion (9) which extends in the radial direction and in which the axial leading edges of the impeller blades (4) abut against the support plate (3), and wherein an overall radial length of the blade edge overlapping portion (9) is less than that of the individual impeller blades (4), **characterized in that** the impeller blades (4) have a connection portion (15) for the cover plate (2), the connection portion (15) having a width t2 in an axial plan view and the impeller blades (4) having a width t1 in an axial plan view in the blade portion (7) ending radially on the inside, a ratio of the widths being 0.16 ≤ t1/t2 ≤0.8.

2. The impeller as set forth in claim 1, **characterized in that** each of the blade edges of the impeller blades (4) is exposed in the blade portion (7) ending radially on the inside and are not covered by the cover plate (2).

3. The impeller as set forth in claim 1 or 2, **characterized in that** a diameter (D1) of a portion of the support plate (3) adjoining the axis of rotation is smaller than a diameter (D2) of the inlet opening of the cover plate (2).

4. The impeller as set forth in one of the preceding claims 1 to 3, **characterized in that**, in the respective blade portion (7) which ends radially on the inside and in which the blade edges are curved at least in part, the impeller blades (4) have a blade edge portion (10) adjoining the cover plate (2) in which the blade edges extend radially in a straight line when viewed in a lateral cross section.

5. The impeller as set forth in one of the preceding claims, **characterized in that**, in the respective blade portion (7) which ends radially on the inside and in which the blade edges are curved at least in part, the impeller blades (4) have a blade edge portion (11) adjoining the support plate (3) in which the blade edges extend radially in a straight line when viewed in a lateral cross section.

6. The impeller as set forth in one of the preceding claims 1 to 3, **characterized in that**, in the respective blade portion (7) which ends radially on the inside and in which the blade edges are curved at least in part, the impeller blades (4) have a blade edge portion (10) adjoining the cover plate (2) in which the blade edges extend radially in a straight line at an angle (α) to a radial plane that is greater than zero.

7. The impeller as set forth in one of the preceding claims 1 to 3 and 6, **characterized in that**, in the respective blade portion (7) which ends radially on the inside and in which the blade edges are curved at least in part, the impeller blades (4) have a blade edge portion (11) adjoining the support plate (3) in which the blade edges extend radially in a straight line at an angle (β) to an axial plane that is greater than zero.

8. The impeller as set forth in one of the preceding claims 4 to 7, **characterized in that**, in comparison to a maximum axial height b1 of the impeller blades (4) in the respective blade portion (7) ending radially on the inside, a length F1 of the rectilinear blade edge portion (10) adjoining the cover plate (2) lies in a range according to which 0 < F1/b1 ≤ 0.75.

9. The impeller as set forth in one of the preceding claims 4 to 8, **characterized in that**, in comparison to a maximum axial height b1 of the impeller blades (4) in the respective blade portion (7) ending radially on the inside, a length F2 of the rectilinear blade edge portion (11) adjoining the support plate (3) lies in a range according to which 0 < F2/b1 ≤ 0.75.

10. The impeller as set forth in one of the preceding claims 1 to 3, **characterized in that** the respective curved portion (13) of the blade edges of the respective blade portion (7) ending radially on the inside extends to the cover plate (2) and/or to the support plate (3).

11. The impeller as set forth in one of the preceding claims, **characterized in that** a ratio between a maximum axial height b1 of the impeller blades (4) and a maximum height H1 between an inlet opening edge (14) and the axial inner surface of the support plate (3) lies in a range according to which 0.6 ≤ b1/H1 ≤ 0.9 and/or a ratio between a length A1 over which the impeller blades (4) abut against a portion of the support plate (3) adjoining the axis of rotation and the impeller diameter D lies in a range according to which 0.02 ≤ A1/D ≤ 0.25.

12. The impeller as set forth in one of the preceding claims, **characterized in that** the support plate (3) has a ring (16) that is spaced apart in the radial direction from a portion of the support plate (3) adjoining the axis of rotation, wherein the axial leading edges of the impeller blades (4) abut against the ring (16) of the support plate (3) and are covered axially by the same, and wherein the ring (16) forms part of the total radial length of the blade edge overlapping portion (9).

13. The impeller as set forth in the preceding claim, **characterized in that** the ring (16) is arranged on the radial outer edge of the impeller blades (4) and/or the impeller blades (4) extend radially beyond the cover plate (2).

14. The impeller as set forth in one of the preceding claims, **characterized in that**, when seen in an axial plan view, the impeller blades (4) extend tangentially to a circular plane around the axis of rotation in the blade portion (7) ending radially inward, and/or that it has radially shorter intermediate blades which are attached exclusively to the cover plate (2) and ring (16).

## Revendications

1. Roue de ventilateur, comprenant un disque de couverture (2) et un disque de support (3) ainsi qu'une pluralité de pales de roue de ventilateur (4) réparties sur la circonférence de la roue de ventilateur entre le disque de couverture (2) et le disque de support (3), dans laquelle un moyeu (5) est réalisé sur le disque de support (3) au niveau d'un axe de rotation de la roue de ventilateur (1), et le disque de couverture (2) présente une ouverture d'entrée axiale (6) s'étendant autour de l'axe de rotation, les pales de roue de ventilateur (4) présentant respectivement une section de pale (7) se terminant radialement à l'intérieur dans laquelle les bords de pale (8) s'étendent en forme d'arc au moins par endroits et s'étendent dans la direction axiale jusqu'au disque de support (3), le disque de support (3) formant une section de recouvrement de bord de pale (9) s'étendant dans la direction radiale dans laquelle les bords d'attaque axiaux des pales de roue de ventilateur (4) sont adjacents au disque de support (3), une longueur radiale totale de la section de recouvrement de bord de pale (9) étant inférieure à celle des pales de roue de ventilateur (4) individuelles,
**caractérisée en ce que** les pales de roue de ventilateur (4) présentent une section de liaison (15) avec le disque de couverture (2), la section de liaison (15) présentant en vue de dessus axiale une largeur une largeur t2, et les pales de roue de ventilateur (4) présentant en vue de dessus axiale, dans la section de pale (7) se terminant radialement à l'intérieur, une largeur t1, soit un rapport entre les largeurs de 0,16 ≤ t1/t2 ≤ 0,8.

2. Roue de ventilateur selon la revendication 1, **caractérisée en ce que** les bords de pale des pales de roue de ventilateur (4) sont respectivement exposés dans la section de pale (7) se terminant radialement à l'intérieur et ne sont pas recouverts par le disque de couverture (2).

3. Roue de ventilateur selon la revendication 1 ou 2, **caractérisée en ce qu'**un diamètre (D1) d'une section du disque de support (3) se raccordant à l'axe de rotation est inférieur à un diamètre (D2) de l'ouverture d'entrée du disque de couverture (2).

4. Roue de ventilateur selon l'une quelconque des revendications précédentes 1 à 3, **caractérisée en ce que** les pales de roue de ventilateur (4) dans la section de pale (7) se terminant respectivement radialement à l'intérieur, dans laquelle les bords de pale s'étendent en forme d'arc au moins par endroits, présentent une section de bord de pale (10) adjacente au disque de couverture (2) dans laquelle les bords de pale s'étendent radialement en ligne droite, vus en section transversale latérale.

5. Roue de ventilateur selon l'une quelconque des revendications précédentes, **caractérisée en ce que** les pales de roue de ventilateur (4) dans la section de pale (7) se terminant respectivement radialement à l'intérieur, dans laquelle les bords de pale s'étendent en forme d'arc au moins par endroits, présentent une section de bord de pale (11) adjacente au disque de support (3), dans laquelle les bords de pale s'étendent axialement en ligne droite, vus en section transversale latérale.

6. Roue de ventilateur selon l'une quelconque des revendications précédentes 1 à 3, **caractérisée en ce que** les pales de roue de ventilateur (4) dans la section de pale (7) se terminant respectivement radialement à l'intérieur, dans laquelle les bords de pale s'étendent en forme d'arc au moins par endroits, présentent une section de bord de pale (10) adjacente au disque de couverture (2), dans laquelle les bords de pale s'étendent en section transversale latérale en ligne droite selon un angle (α) supérieur à zéro par rapport à un plan radial.

7. Roue de ventilateur selon l'une quelconque des revendications précédentes 1 à 3 et 6, **caractérisée en ce que** les pales de roue de ventilateur (4) dans la section de pale (7) se terminant respectivement radialement à l'intérieur, dans laquelle les bords de pale s'étendent en forme d'arc au moins par endroits, présentent une section de bord de pale (11) adjacente au disque de support (3), dans laquelle les bords de pale en section transversale latérale s'étendent en ligne droite selon un angle (β) supérieur à zéro par rapport à un plan axial.

8. Roue de ventilateur selon l'une quelconque des revendications précédentes 4 à 7, **caractérisée en ce qu'**une longueur F1 de la section de bord de pale (10) s'étendant en ligne droite, adjacente au disque de couverture (2), se situe par rapport à une hauteur axiale maximale b1 des pales de roue de ventilateur (4) dans la section de pale (7) se terminant respectivement radialement à l'intérieur dans une plage telle que 0 < F1/b1 ≤ 0,75.

9. Roue de ventilateur selon l'une quelconque des revendications précédentes 4 à 8, **caractérisée en ce qu'**une longueur F2 de la section de bord de pale (11) s'étendant en ligne droite, adjacente au disque de support (3), se situe par rapport à une hauteur axiale maximale b1 des pales de roue de ventilateur (4) dans la section de pale se terminant respectivement radialement à l'intérieur dans une plage telle que 0 < F2/b1 ≤ 0,75.

10. Roue de ventilateur selon l'une quelconque des revendications précédentes 1 à 3, **caractérisée en ce que** la section (13) s'étendant respectivement en forme d'arc des bords de pale de la section de pale (7) se terminant respectivement radialement à l'intérieur s'étend jusqu'au disque de couverture (2) et/ou au disque de support (3).

11. Roue de ventilateur selon l'une quelconque des revendications précédentes, **caractérisée en ce qu'**un rapport entre une hauteur axiale maximale b1 des pales de roue de ventilateur (4) et une hauteur maximale H1 entre un rebord d'ouverture d'entrée (14) et la surface intérieure axiale du disque de support (3) se situe dans une plage telle que 0,6 ≤ b1/H1 ≤ 0,9, et/ou **en ce qu'**un rapport entre une longueur A1 sur laquelle les pales de roue de ventilateur (4) sont appliquées contre une section se raccordant à l'axe de rotation du disque de support (3) et le diamètre de roue de ventilateur D se situe dans une plage telle que 0,02 ≤ A1/D ≤ 0,25.

12. Roue de ventilateur selon l'une quelconque des revendications précédentes, **caractérisée en ce que** le disque de support (3) présente une bague (16) qui se raccorde dans la direction radiale à distance d'une section du disque de support (3) se raccordant à l'axe de rotation, dans laquelle les bords d'attaque axiaux des pales de roue de ventilateur (4) s'appliquent contre la bague (16) du disque de support (3) et sont recouvertes axialement par celle-ci, et la bague (16) faisant partie de la longueur radiale totale de la section de recouvrement de bord de pale (9).

13. Roue de ventilateur selon la revendication précédente, **caractérisée en ce que** la bague (16) est disposée sur le bord extérieur radial des pales de roue de ventilateur (4), et/ou les pales de roue de ventilateur (4) s'étendent dans la direction radiale au-delà du disque de couverture (2).

14. Roue de ventilateur selon l'une quelconque des revendications précédentes, **caractérisée en ce que** les pales de roue de ventilateur (4), en vue de dessus axiale, s'étendent dans la section de pale (7) se terminant radialement à l'intérieur tangentiellement par rapport à un plan de cercle autour de l'axe de rotation, et/ou **en ce qu'**elle présente des pales intermédiaires radialement plus courtes qui ne sont fixées qu'au disque de couverture (2) et à la bague (16).
